# EUROPÄISCHE PATENTSCHRIFT

(11) **EP 3 865 002 B1**
(45) Veröffentlichungstag und Bekanntmachung des Hinweises auf die Patenterteilung: **06.09.2023**
(21) Anmeldenummer: 21153739.4
(22) Anmeldetag: 27.01.2021
(51) Int. Cl.: A47B 88/467, A47B 88/473, E05F 1/16, E05F 3/00

(54) **EINZUGSVORRICHTUNG MIT EINEM MITVERFAHRENDEN DÄMPFERGEHÄUSE**
CLOSING DEVICE WITH A MOVING DAMPER HOUSING
DISPOSITIF DE FERMETURE DOTÉ D'UN BOÎTIER D'AMORTISSEUR CORRESPONDANT

(30) Priorität: 14.02.2020 DE 202020100792 U
(43) Veröffentlichungstag der Anmeldung: 18.08.2021
(73) Patentinhaber: Häfele SE & Co KG, 72202 Nagold (DE)
(72) Erfinder: Walz, Rüdiger, 72149 Neustetten (DE)
(74) Vertreter: Kohler Schmid Möbus Patentanwälte

(56) Entgegenhaltungen:
- EP-A1- 2 353 445
- WO-A1-2011/150432
- DE-A1-102015 114 392
- DE-B3-102014 012 961

## Beschreibung

Die Erfindung betrifft eine Einzugsvorrichtung für eine Auszugsführung mit einem Gehäuse, mit einem Rasthaken, der im Gehäuse zwischen einer eingezogenen Endstellung und einer gespannten Endstellung verschiebbar geführt ist, mit einer Feder, die den Rasthaken in die eingezogene Endstellung vorspannt, und mit einem Dämpfer zum Dämpfen der Einzugsbewegung des Rasthakens in die eingezogene Endstellung, wobei der Dämpfer ein Dämpfergehäuse und eine darin verschiebbar geführte Kolbenstange aufweist, deren aus dem Dämpfergehäuse herausstehendes, freies Kolbenstangenende in Richtung fort von dem Dämpfergehäuse vorgespannt ist, wobei der Rasthaken an einem Kopplungselement schwenkbar gelagert ist, welches im Gehäuse, insbesondere parallel zum Rasthaken, linearverschiebbar geführt ist und wobei das freie Kolbenstangenende an dem Gehäuse abgestützt ist und eine dem freien Kolbenstangenende abgewandte Seite des Dämpfergehäuses an dem Kopplungselement abgestützt ist.

Eine derartige Einzugsvorrichtung für eine Auszugsführung ist beispielsweise aus der WO 2011/150432 A1 bekannt geworden.

Die aus WO 2011/150432 A1 bekannte Einzugsvorrichtung dient zum Einziehen eines bewegbar gelagerten Möbelteiles in die geschlossene Endlage relativ zu einem Möbelkorpus und umfasst einen Mitnehmer, der mit dem bewegbaren Möbelteil lösbar koppelbar ist und der entlang eines zumindest abschnittsweise linearen Verfahrweges bewegbar gelagert ist, und eine Feder zur Kraftbeaufschlagung des Mitnehmers. Die Feder ist über einen vom Mitnehmer gesonderten Federhalter spannbar, der am oder auf dem Mitnehmer beweglich gelagert ist. Eine Koppelvorrichtung zur Bewegungskopplung zwischen Mitnehmer und Federhalter ist vorgesehen, wobei durch die Koppelvorrichtung der Anlenkpunkt der Feder am Federhalter beim Ausziehen des Mitnehmers gegenüber der Position des verfahrenden Mitnehmers zurückfällt. Die Bewegung des Anlenkpunktes der Feder am Federhalter ist langsamer als die Bewegung des Mitnehmers.

DE 10 2015 114392 A1 offenbart eine Vorrichtung zum Positionieren von zwei Schiebetüren relativ zueinander und umfasst eine erste Schiebetür, die entlang einer ersten Laufbahn verfahrbar ist, und eine zweite Schiebetür, die entlang einer zweiten Laufbahn benachbart zu der ersten Laufbahn verfahrbar ist. An der ersten Schiebetür ist ein Selbsteinzug vorgesehen, der einen entlang einer Führungsbahn verfahrbaren Mitnehmer aufweist, welcher durch einen Kraftspeicher in eine Richtung vorgespannt ist und in einer Position mit gespanntem Kraftspeicher verriegelbar ist. Der Selbsteinzug ist mit einem an der zweiten Schiebetür fixierten Bauteil koppelbar, um nach einer Entriegelung des Mitnehmers die erste Schiebetür relativ zu der zweiten Schiebetür in eine Endposition zu verfahren.

DE 10 2014 012961 B3 offenbart eine Einzugsvorrichtung mit einem Gehäuse, in dem ein Mitnahmeelement zwischen einer kraft- und/oder formschlüssig gesicherten Parkposition und einer Endposition führbar ist, mit einem das Mitnahmeelement in Richtung der Endposition belastenden Federenergiespeicher und mit einer ersten und einer zweiten Zylinder-Kolben-Einheit, die jeweils einen Zylinder und eine mit einem Kolben verbundene Kolbenstange aufweisen. Jede Kolbenstange ist in der jeweiligen Ausfahrrichtung federbelastet. Die erste Zylinder-Kolben-Einheit ist zur mitnahmeelementseitigen Krafteinleitung an einem linear im Gehäuse verfahrbaren Mitnahmeelement-Führungsteil anlegbar. Die zweite Zylinder-Kolben-Einheit ist zur gehäuseseitigen Krafteinleitung direkt oder indirekt an das Gehäuse anlegbar. Jeder Zylinder ist einzeln im Gehäuse längsverschieblich geführt. Außerdem stützen sich die der Krafteinleitung abgewandten Bauteile der beiden Zylinder-Kolben-Einheiten bei Belastung der Kolbenstangen in der Einfahrrichtung gegenseitig zumindest einwertig ab.

EP 2 353 445 A1 betrifft eine Einzugsvorrichtung für Möbel mit einer Einzugsfeder und einer Dämpfvorrichtung, die beide an ein Kippsegment angeschlossen sind, welches zwischen einer Parkposition und einer Einzugsposition verstellbar ist. Die Dämpfvorrichtung weist zwei gegeneinander verstellbare Stellteile auf und dämpft die Verstellbewegung des Kippsegmentes von der Parkposition in die Einzugsposition. Das Kippsegment ist an einem Schlitten angekoppelt, wobei der Schlitten an das der Einzugsposition abgewandte Ende der Dämpfvorrichtung oder das der Einzugsposition abgewandte Stellteil der Dämpfvorrichtung angekoppelt ist.

Aus der DE 10 2011 053 840 A1 ist schließlich noch eine Einzugsvorrichtung für eine Auszugsführung eines Auszugselements wie einer Schublade oder einer Schiebetür bekannt. Ein Dämpfer der Einzugsvorrichtung, der in einem Gehäuse der Einzugsvorrichtung ortsfest befestigt ist, ist über eine Kolbenstange mit einem Rasthaken verbunden. Eine Führungsnut des Gehäuses weist einen geradlinigen, länglichen Abschnitt mit einem abgewinkelten Ende auf. Der Rasthaken ist mit Führungsstiften in der Führungsnut geführt. Der Rasthaken ist mit einer Feder verbunden, die an dem Gehäuse befestigt ist. Bei entspannter Feder befindet sich der Rasthaken in einer Einzugsposition. Der Rasthaken wird beim Öffnen des Auszugselements durch einen Aktivator der Auszugsführung unter Spannung der Feder mit den Führungsstiften in das abgewinkelte Ende der Führungsnut verschoben. Der Aktivator greift dabei in eine Ausnehmung des Rasthakens ein. Nach der Verschiebung befindet sich der Rasthaken in einer Vorspannposition, bei der die Feder gespannt ist. In dem abgewinkelten Ende ist der Rasthaken in eine Schräglage gekippt, in der der Aktivator den Rasthaken verlassen kann. Der Rasthaken ist durch die Schräglage in der Führungsnut gegen ein selbsttätiges Zurückfahren gesichert. Beim Schließen des Auszugselements stößt der Aktivator gegen eine Wand der Ausnehmung. Dadurch wird der Rasthaken mit seinen Führungsstiften aus dem abgewinkelten Ende der Führungsnut heraus bewegt. Der Rasthaken ist freigegeben und wird durch die gespannte Feder in Richtung auf das Ende der Führungsnut bewegt, das dem abgewinkelten Ende gegenüberliegt. Dadurch erfolgt die Schließbewegung des Auszugelements selbsttägig. Der Rasthaken und der Dämpfer sind über die vergleichsweise dünne Kolbenstange miteinander gekoppelt, wobei der Rasthaken an der Kolbenstange schwenkbar gelagert ist.

Demgegenüber ist es die Aufgabe der Erfindung, eine Einzugsvorrichtung der eingangs genannten Art dahingehend weiterzubilden, dass die Feder weiter hinten angebunden werden kann und sich die Federkennlinie deutlich verbessern sowie die Baugröße erheblich reduzieren lässt.

Diese Aufgabe wird bei der eingangs genannten Einzugsvorrichtung erfindungsgemäß dadurch gelöst, dass der Rasthaken eine Durchgangsöffnung aufweist, durch welche die Kolbenstange hindurchgeht.

Das freie Kolbenstangenende kann entweder an dem Gehäuse befestigt sein oder wegen der vorgespannten Kolbenstange daran nur lose anliegen. Auch die dem freien Kolbenstangenende abgewandte Seite des Dämpfergehäuses kann entweder an dem Kopplungselement befestigt sein oder wegen der vorgespannten Kolbenstange daran nur lose anliegen.

Bei einer vorteilhaften Ausführungsform der Einzugsvorrichtung ist die Feder einenends am Gehäuse und anderenends am Kopplungselement befestigt. Die Feder wird durch das Koppelelement synchron zur Bewegung des Rasthakens und des Dämpfergehäuses je nach Bewegungsrichtung gespannt oder entspannt.

Bei bevorzugten Ausführungsform der Einzugsvorrichtung ist einerseits das Kopplungselement mittels Führungszapfen und/oder -leisten, welche in Führungsnuten des Gehäuses geführt sind, im Gehäuse längsverschiebbar geführt und andererseits der Rasthaken in einer Führungsnut des Gehäuses welche einen linearen Führungsabschnitt und einen demgegenüber abgewinkelten Führungsabschnitt zum Verrasten des Rasthakens in der gespannten Endposition aufweist, im Gehäuse geführt.

Besonders bevorzugt ist das Gehäuse aus zwei Gehäusehälften zusammengesetzt, die einteilig durch ein Filmscharnier miteinander verbunden sein können. Die beiden Gehäusehälften werden werkzeuglos z.B. über eine Clip-Verbindung geschlossen.

Weitere Vorteile der Erfindung ergeben sich aus der Beschreibung, den Ansprüchen und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1b: eine erfindungsgemäße Einzugsvorrichtung mit einem verschiebbar geführten Rasthaken in einer linken, eingezogenen Endposition (Fig. 1a) und in einer rechten, gespannten Endposition (Fig. 1b);
- Fig. 2: den in Fig. 1 gezeigten Rasthaken;
- Fig. 3: ein in Fig. 1 gezeigtes Kopplungselement der Einzugsvorrichtung;
- Fig. 4: ein in Fig. 1 gezeigtes Gehäuse der Einzugsvorrichtung; und
- Fig. 5: eine Seitenansicht der Einzugsvorrichtung.

Die in **Fign. 1a**, **1b** gezeigte Einzugsvorrichtung **1** einer Auszugsführung umfasst ein Gehäuse **2** und einen Dämpfer **3**, dessen Dämpfergehäuse **4** zur Abbremsung des Einzugs der Auszugsführung im Gehäuse 2 zwischen einer eingezogenen und einer gespannten Endposition linearverschiebbar geführt ist. Der Dämpfer 3 weist eine aus dem Dämpfergehäuse 4 ausziehbare Kolbenstange **5** auf, deren aus dem Dämpfergehäuse 4 herausstehendes, freies Kolbenstangenende **6** in Richtung fort von dem Dämpfergehäuse 4 vorgespannt ist.

Ein Rasthaken **7** dient zur ortsfesten Fixierung des Dämpfergehäuses 4 und hat, wie in **Fig. 2** gezeigt ist, zwei Führungszapfen **8a**, **8b**, mit denen er in einer ersten Führungsnut **9** (Fig. 4) des Gehäuses 2 verschiebbar geführt ist. Die erste Führungsnut 9 hat einen linearen Führungsabschnitt **10a** und einen demgegenüber abgewinkelten Führungsabschnitt **10b** zum Verrasten des Rasthakens 7 in der gespannten Endposition. Der Rasthaken 7 weist ferner eine nach unten offene Durchgangsöffnung **11,** durch welche die Kolbenstange 5 hindurchgeht, und eine Ausnehmung **12** auf, in welche ein Aktivator (nicht gezeigt) der Auszugführung zur Verschiebung des Rasthakens 7 eingreifen kann.

Das Dämpfergehäuse 4 und der Rasthaken 7 sind zur synchronen und parallelen Verschiebung miteinander durch ein stangenförmiges Kopplungselement **13** bewegungsgekoppelt. Das freie Kolbenstangenende 6 ist an dem Gehäuse 2 und die dem freien Kolbenstangenende 6 abgewandte Rückseite **4a** des Dämpfergehäuses 4 an dem Kopplungselement 13 abgestützt. Wie in **Fig. 3** gezeigt, hat das Kopplungselement 13 einenends eine Anlagefläche **14** für das Dämpfergehäuse 4 und anderenends beidseitig jeweils zwei Führungszapfen **15,** an denen der Rasthaken 7 schwenkbar befestigt ist. Die Anlagefläche 14 hintergreift somit das Dämpfergehäuse 4 in Einzugsrichtung **A** des Rastzapfens 7. Aufgrund der vorgespannten Kolbenstange 5 brauchen weder das freie Kolbenstangenende 6 am Gehäuse 2 noch die Rückseite 4a am Kopplungselement 13 befestigt zu werden, sondern können jeweils lose daran anliegen. Wie in Fign. 1a, 1b gezeigt, ist das freie Kolbenstangenende 6 mit einem verdickten Kopf am Gehäuse 2 befestigt.

In der dem Anlageende 14 zugewandten Hälfte weist das Kopplungselement 13 sowohl beidseitig zwei Führungsleisten **16** als auch einen Federhalter **17** auf. Eine Zugfeder **18** ist einenends an den Federhalter 17 und anderenends nahe dem befestigten, freien Kolbenstangenende 6 bei **19** an das Gehäuse 2 befestigt. Mittels der Führungszapfen 15 und der Führungsleisten 16 ist das Kopplungselement 13 in einer zweiten Führungsnut **20a, 20b** des Gehäuses 2 linear verschiebbar geführt.

In Fig. 1a ist der Rasthaken 7 in seiner linken, eingezogenen Endstellung nahe dem befestigten, freien Kolbenstangenende 6 gezeigt. In dieser eingezogenen Endstellung befinden sich beide Führungszapfen 8a, 8b des Rastzapfens 7 in dem linearen Führungsabschnitt 10a. Mittels des am Rasthaken 7 befestigten Kopplungselement 13 befindet sich auch das Dämpfergehäuse 4 in seiner linken Endposition.

Wird der Rasthaken 7 durch einen in der Ausnehmung 12 befindlichen Aktivator der Auszugsführung nach rechts mitgenommen, wird dabei das am Rasthaken 7 befestigte Kopplungselement 13 gegen die Wirkung der Zugfeder 18 nach rechts mitgenommen. Das Dämpfergehäuse 4 bleibt aufgrund der vorgespannten Kolbenstange 5 in Anlage an der sich nach rechts bewegenden Anlagefläche 14, d.h., das Dämpfergehäuse bewegt sich mit dem Kopplungselement 13 ebenfalls nach rechts. Wenn der rechte Führungszapfen 8a in den nach unten abgewinkelten Führungsabschnitt 10b eintritt, beginnt der Rasthaken 7 im Uhrzeigersinn zu verschwenken, bis er mittels des rechten Führungszapfens 8a in dem abgewinkelten Führungsabschnitt 10b verrastet ist und den Aktivator für eine weitere Bewegung nach rechts nach rechts freigibt.

Bei einer Bewegung des Aktivators zurück nach links läuft der Aktivator gegen die linke Seite der Ausnehmung 12. Dadurch wird der Rasthaken 7 entgegen dem Uhrzeigersinn verschwenkt, bis der rechte Führungszapfen 8a wieder in den linearen Führungsabschnitt 10a eintritt und damit die Verrastung gelöst ist. Der Aktivator befindet sich nun wieder in der Ausnehmung 12. Angetrieben von der Zugfeder 18 wird das Kopplungselement 13 samt dem Rasthaken 7 und dem vom Kopplungselement 13 in Einzugsrichtung A mitgenommenen Dämpfergehäuse 4 gegen die Wirkung des Dämpfers 3 nach links in die in Fig. 1b gezeigte, linke eingezogene Endposition eingezogen.

In **Fig. 4** ist das Gehäuse 2 aus zwei Gehäusehälften **21a, 21** gebildet, die entweder als separate Teile ausgebildet sein können oder, wie in Fig. 4 gezeigt, einteilig durch ein Filmscharnier **22** miteinander verbunden sind. Jede der beiden Gehäusehälften 21a, 21b weist sowohl die erste Führungsnut 9 mit dem linearen und dem abgewinkelten Führungsabschnitt 10a, 10b als auch die zweite Führungsnut 20a, 20b auf.

**Fig. 5** zeigt eine Seitenansicht der Einzugsvorrichtung 1. Dargestellt sind das Gehäuse 2 und die aus dem Gehäuse 2 vorstehende Ausnehmung 12 des Rasthakens 7, in die der Aktivator der Auszugvorrichtung (nicht gezeigt) zur Verschiebung des Rasthakens 7 eingreift.

## Patentansprüche

1. Einzugsvorrichtung (1) für eine Auszugsführung, mit einem Gehäuse (2), mit einem Rasthaken (7), der im Gehäuse (2) zwischen einer eingezogenen Endstellung und einer gespannten Endstellung verschiebbar geführt ist, mit einer Feder (18), die den Rasthaken (7) in die eingezogene Endstellung vorspannt, und mit einem Dämpfer (3) zum Dämpfen der Einzugsbewegung des Rasthakens (7) in die eingezogene Endstellung, wobei der Dämpfer (3) ein Dämpfergehäuse (4) und eine darin verschiebbar geführte Kolbenstange (5) aufweist, deren aus dem Dämpfergehäuse (4) herausstehendes, freies Kolbenstangenende (6) in Richtung fort von dem Dämpfergehäuse (4) vorgespannt ist, wobei der Rasthaken (7) an einem Kopplungselement (13) schwenkbar gelagert ist, welches im Gehäuse (2), insbesondere parallel zum Rasthaken (7), linearverschiebbar geführt ist und dass das freie Kolbenstangenende (6) an dem Gehäuse (2) abgestützt ist und eine dem freien Kolbenstangenende (6) abgewandte Seite (4a) des Dämpfergehäuses (4) an dem Kopplungselement (13) abgestützt ist,
**dadurch gekennzeichnet,**
**dass** der Rasthaken (7) eine Durchgangsöffnung (11) aufweist, durch welche die Kolbenstange (5) hindurchgeht.

2. Einzugsvorrichtung nach Anspruch 1, **dadurch gekennzeichnet, dass** das freie Kolbenstangenende (6) an dem Gehäuse (2) lose anliegt oder daran befestigt ist.

3. Einzugsvorrichtung nach Anspruch 1 oder 2, **dadurch gekennzeichnet, dass** die dem freien Kolbenstangenende (6) abgewandte Seite (4a) des Dämpfergehäuses (4) an dem Kopplungselement (13) lose anliegt oder daran befestigt ist.

4. Einzugsvorrichtung nach einem der vorhergehenden Ansprüche, **dadurch gekennzeichnet, dass** das Kopplungselement (13) eine das Dämpfergehäuse (4) in Einzugsrichtung (A) hintergreifende Anlagefläche (14) aufweist, an der das Dämpfergehäuse (4) abgestützt ist.

5. Einzugsvorrichtung nach einem der vorhergehenden Ansprüche, **dadurch gekennzeichnet, dass** die Feder (18) einenends am Gehäuse (2) und anderenends am Kopplungselement (13) befestigt ist.

6. Einzugsvorrichtung nach einem der vorhergehenden Ansprüche, **dadurch gekennzeichnet, dass** der Rasthaken (7) eine Ausnehmung (12) für einen Aktivator der Auszugführung aufweist.

7. Einzugsvorrichtung nach einem der vorhergehenden Ansprüche, **dadurch gekennzeichnet, dass** das Kopplungselement (13) mittels Führungszapfen und/oder -leisten (15, 16), welche in Führungsnuten (20a, 20b) des Gehäuses (2) geführt sind, im Gehäuse (2) längsverschiebbar geführt ist.

8. Einzugsvorrichtung nach einem der vorhergehenden Ansprüche, **dadurch gekennzeichnet, dass** der Rasthaken (7) in einer Führungsnut (9) des Gehäuses (2), welche einen linearen Führungsabschnitt (10a) und einen demgegenüber abgewinkelten Führungsabschnitt (10b) zum Verrasten des Rasthakens (7) in der gespannten Endposition aufweist, im Gehäuse (2) geführt ist.

9. Einzugsvorrichtung nach einem der vorhergehenden Ansprüche, **dadurch gekennzeichnet, dass** das Gehäuse (2) aus zwei Gehäusehälften (21, 21b) zusammengesetzt ist.

10. Einzugsvorrichtung nach Anspruch 9, **dadurch gekennzeichnet, dass** die beiden Gehäusehälften (21, 21b) einteilig durch ein Filmscharnier (22) miteinander verbunden sind.

## Claims

1. Retraction device (1) for a pull-out guide, comprising a housing (2), a latching hook (7) which is guided displaceably in the housing (2) between a retracted end position and a tensioned end position, a spring (18) which biases the latching hook (7) into the retracted end position, and a damper (3) for damping the retraction movement of the latching hook (7) into the retracted end position, wherein the damper (3) has a damper housing (4) and a piston rod (5) which is guided displaceably therein and whose free piston rod end (6) protruding from the damper housing (4) is biased in a direction away from the damper housing (4), wherein the latching hook (7) is pivotably mounted on a coupling element (13) which is guided in a linearly displaceable manner in the housing (2), in particular parallel to the latching hook (7), and wherein the free piston rod end (6) is supported on the housing (2) and a side (4a) of the damper housing (4) facing away from the free piston rod end (6) is supported on the coupling element (13),
**characterized in that**
the latching hook (7) has a through-opening (11) through which the piston rod (5) passes.

2. Retraction device according to claim 1, **characterized in that** the free piston rod end (6) loosely abuts the housing (2) or is fastened to the housing.

3. Retraction device according to claim 1 or 2, **characterized in that** the side (4a) of the damper housing (4) facing away from the free piston rod end (6) loosely abuts the coupling element (13) or is fastened thereto.

4. Retraction device according to one of the preceding claims, **characterized in that** the coupling element (13) has a contact surface (14) which engages behind the damper housing (4) in the retracting direction (A) and on which the damper housing (4) is supported.

5. Retraction device according to one of the preceding claims, **characterized in that** the spring (18) is fastened at one end to the housing (2) and at the other end to the coupling element (13).

6. Retraction device according to one of the preceding claims, **characterized in that** the latching hook (7) has a recess (12) for an activator of the pull-out guide.

7. Retraction device according to any one of the preceding claims, **characterized in that** the coupling element (13) is longitudinally displaceably guided in the housing (2) by means of guide pins and/or guide strips (15, 16) which are guided in guide grooves (20a, 20b) of the housing (2).

8. Retraction device according to one of the preceding claims, **characterized in that** the latching hook (7) is guided in the housing (2) in a guide groove (9) of the housing (2), which has a linear guide section (10a) and a guide section (10b) angled with respect thereto for latching the latching hook (7) in the tensioned end position.

9. Retraction device according to one of the preceding claims, **characterized in that** the housing (2) is composed of two housing halves (21, 21b).

10. Retraction device according to claim 9, **characterized in that** the two housing halves (21, 21b) are connected to one another in one piece by a film hinge (22).

## Revendications

1. Dispositif d'insertion (1) dédié à un guide d'extraction, comprenant un boîtier (2), un crochet encliquetable (7) guidé avec faculté de coulissement, dans ledit boîtier (2), entre une position extrême rétractée et une position extrême tendue, un ressort (18) imposant une précontrainte audit crochet encliquetable (7) vers la position extrême rétractée, et un amortisseur (3) conçu pour amortir le mouvement d'insertion dudit crochet encliquetable (7) vers ladite position extrême rétractée, lequel amortisseur (3) inclut un carter (4) et une tige (5) de piston qui est guidée dans ce dernier avec faculté de coulissement et dont l'extrémité libre (6), dépassant au-delà du carter (4) de l'amortisseur, est précontrainte dans une direction l'éloignant dudit carter (4) de l'amortisseur, sachant que le crochet encliquetable (7) est monté, avec aptitude pivotante, sur un élément d'accouplement (13) guidé dans le boîtier (2) avec faculté de coulissement linéaire, en particulier parallèlement audit crochet encliquetable (7), et sachant que l'extrémité libre (6) de ladite tige de piston est en appui contre ledit boîtier (2) et qu'un côté (4a) dudit carter (4) de l'amortisseur, tourné à l'opposé de ladite extrémité libre (6) de la tige de piston, est en appui contre ledit élément d'accouplement (13),
**caractérisé par le fait**
**que** le crochet encliquetable (7) est muni d'une ouverture de passage (11) traversée par la tige (5) de piston.

2. Dispositif d'insertion selon la revendication 1, **caractérisé par le fait que** l'extrémité libre (6) de la tige de piston est en applique avec jeu contre le boîtier (2), ou est fixée à celui-ci.

3. Dispositif d'insertion selon la revendication 1 ou 2, **caractérisé par le fait que** le côté (4a) du carter (4) de l'amortisseur, tourné à l'opposé de l'extrémité libre (6) de la tige de piston, est en applique avec jeu contre l'élément d'accouplement (13) ou est fixé à celui-ci.

4. Dispositif d'insertion selon l'une des revendications précédentes, **caractérisé par le fait que** l'élément d'accouplement (13) est pourvu d'une surface de contact (14) qui emprisonne, par-derrière, le carter (4) de l'amortisseur dans la direction d'insertion (A), et contre laquelle ledit carter (4) de l'amortisseur est en appui.

5. Dispositif d'insertion selon l'une des revendications précédentes, **caractérisé par le fait que** le ressort (18) est fixé au boîtier (2) par une extrémité, et à l'élément d'accouplement (13) par l'autre extrémité.

6. Dispositif d'insertion selon l'une des revendications précédentes, **caractérisé par le fait que** le crochet encliquetable (7) est doté d'un évidement (12) dédié à un actionneur du guide d'extraction.

7. Dispositif d'insertion selon l'une des revendications précédentes, **caractérisé par le fait que** l'élément d'accouplement (13) est guidé dans le boîtier (2), avec faculté de coulissement longitudinal, au moyen de tenons et/ou de barrettes de guidage (15, 16) guidé(e)s dans des rainures de guidage (20a, 20b) dudit boîtier (2).

8. Dispositif d'insertion selon l'une des revendications précédentes, **caractérisé par le fait que** le crochet encliquetable (7) est guidé, dans le boîtier (2), dans une rainure de guidage (9) dudit boîtier (2) qui comprend un tronçon rectiligne de guidage (10a) et un tronçon de guidage (10b) coudé par rapport à ce dernier, en vue du crantage dudit crochet encliquetable (7) à l'emplacement extrême tendu.

9. Dispositif d'insertion selon l'une des revendications précédentes, **caractérisé par le fait que** le boîtier (2) est composé de deux parties (21, 21b).

10. Dispositif d'insertion selon la revendication 9, **caractérisé par le fait que** les deux parties (21, 21b) du boîtier sont reliées l'une à l'autre, d'un seul tenant, par l'intermédiaire d'une charnière pelliculaire (22).
